# EUROPÄISCHE PATENTANMELDUNG

(11) **EP 4 567 255 A1**
(43) Veröffentlichungstag der Anmeldung: **11.06.2025**
(21) Anmeldenummer: 24218260.8
(22) Anmeldetag: 09.12.2024
(51) Int. Cl.: F01D 5/14, F01D 9/02, F01D 9/04

(54) **GASTURBINE MIT IM ÜBERGANGSKANAL ANGEORDNETEM AUSTRITTSLEITGITTER**

(30) Priorität: 07.12.2023 DE 102023134273
(71) Anmelder: Deutsches Zentrum für Luft- und Raumfahrt e.V., 53227 Bonn (DE)
(72) Erfinder: Voß, Christian, 51147 Köln (DE); Dygutsch, Thomas, 51147 Köln (DE)
(74) Vertreter: dompatent von Kreisler Selting Werner - Partnerschaft von Patent- und Rechtsanwälten mbB

(57) **Zusammenfassung**

Gasturbine mit einem Niederdruckverdichterabschnitt und einem Hochdruckverdichterabschnitt, mit einem ringförmigen Übergangskanal, der den Niederdruckverdichterabschnitt mit dem Hochdruckverdichterabschnitt verbindet, und mit in dem Übergangskanal (80) angeordneten Stützstreben (30), wobei an einem Ausgang des Niederdruckverdichterabschnitt ein Austrittsleitgitter (10) mit mehreren in Umfangsrichtung nebeneinander angeordneten, profilierten Schaufeln (50, 52, 54, 56) angeordnet ist, wobei die Schaufeln (50, 52, 54, 56) jeweils in einem Staffelungswinkel angeordnet sind, dadurch gekennzeichnet, dass jeweils im in Strömungsrichtung stromauf gebildeten Projektionsbereich (20) einer Stützstrebe (30) stromauf vor der jeweiligen Stützstrebe (30) zumindest eine erste Schaufel (52) des Austrittsleitgitters (10) und eine zweite Schaufel (54) des Austrittsleitgitters (10) angeordnet sind, wobei die zweite Schaufel (54) in Umfangsrichtung zu der ersten Schaufel (52) benachbart angeordnet ist und wobei die erste Schaufel (52) in einem kleineren Staffelungswinkel β₁ angeordnet ist als der Staffelungswinkel β₂ der zweiten Schaufel (54), so dass die Vorderkanten (52b, 54b) der ersten und zweiten Schaufel (52, 54) einen geringeren Abstand in Umfangsrichtung zueinander aufweisen als die Hinterkanten (52a, 54a) der ersten und zweiten Schaufel (52, 54).

## Beschreibung

Die vorliegende Erfindung betrifft eine Gasturbine nach dem Oberbegriff des Anspruchs 1.

Bei Verdichtersystemen in Gasturbinen, beispielsweise Fluggasturbinen, erfolgt ein Betrieb mit einem fest definierten Abstand zur Pumpgrenze, um einen sicheren Betrieb gewährleisten zu können.

Das Verdichtersystem bei Fluggasturbinen besteht aus einem Niederdruckverdichter und einem Hochdruckverdichter, die über einen Übergangskanal verbunden sind. Problematisch sind große Stützstreben, die im Übergangskanal angeordnet sind. Die Stützstreben müssen aufgrund ihrer Aufgabe der Kraftübertragung zwischen Triebwerk und Flugzeug relativ dick ausgeführt werden. Dies führt zur Ausbildung eines Potenzialfeldes vor der Strebe, bei dem sich die Strömung an der Vorderkante der Stützstrebe aufstaut, was zu einer Steigerung des statischen Drucks vor der Strebe führt. Diese lokale Änderung des Drucks breitet sich auch entgegen der Strömungsrichtung aus und führt dazu, dass die stromauf befindlichen Gitter oder Rotoren höheren aerodynamischen Belastungen ausgesetzt sind als eigentlich in der Auslegung vorgesehen. Daher werden die Austrittsleitgitter und der letzte Rotor des Niederdruckverdichters möglichst weit stromauf platziert, sodass der Einfluss der Druckveränderung vor der Strebe auf den Rotor möglichst gering ist, sodass weitestgehend sichergestellt ist, dass der Rotor einem homogenen Gegendruck ausgesetzt ist und alle Rotorpassagen im Wesentlichen gleich stark belastet sind.

In Fig. 1 ist eine Reihe von Schaufeln 5 eines Austrittsleitgitters 1 schematisch dargestellt. Die Schaufeln 5 sind mit gleichmäßigem Staffelungswinkel β und gleichmäßigen Abständen a der Schaufelhinterkanten 5a in Umfangsrichtung angeordnet. Der statische Druck (in Fig. 1 an entsprechender Stelle schematisch dargestellt) ist vor der Stützstrebenvorderkante 3a der Stützstrebe 3 erhöht und setzt sich durch das Austrittsleitgitter 1 in Stromaufrichtung fort, sodass der statische Druck in dem Bereich 7 vor dem Austrittsleitgitter 1 an entsprechender Stelle ebenfalls erhöht ist.

Um kompakte Gasturbinen herstellen zu können, ist es jedoch wünschenswert, die Austrittsleitgitter näher an die Stützstrebens des Übergangskanals heranrücken zu können.

Es ist daher Aufgabe der vorliegenden Erfindung, eine Gasturbine der eingangs genannten Art zu schaffen, bei der der Einfluss der Stützstrebens des Übergangskanals auf das Austrittsleitgitter bzw. den sich stromauf davon befindlichen Rotor des Niederdruckverdichters gering ist.

Die Erfindung ist definiert durch die Merkmale des Anspruchs 1.

Bei der erfindungsgemäßen Gasturbine mit einem Niederdruckverdichterabschnitt und einem Hochdruckverdichterabschnitt, mit einem ringförmigen Übergangskanal, der den Niederdruckverdichterabschnitt und den Hochdruckverdichterabschnitt verbindet, und mit in dem Übergangskanal angeordneten Stützstreben, wobei an einem Ausgang des Niederdruckverdichterabschnitts ein Austrittsleitgitter mit mehreren in Umfangsrichtung nebeneinander angeordneten profilierten Schaufeln angeordnet ist, wobei die Schaufeln jeweils in einem Staffelungswinkel angeordnet sind, ist vorgesehen, dass jeweils im in Strömungsrichtung stromauf gebildeten Projektionsbereich einer Stützstrebe stromauf vor der jeweiligen Stützstrebe zumindest eine erste Schaufel des Austrittsleitgitters und eine zweite Schaufel des Austrittsleitgitters angeordnet sind, wobei die zweite Schaufel in Umfangsrichtung zu der ersten Schaufel benachbart angeordnet ist und wobei die erste Schaufel in einem kleineren Staffelungswinkel β₁ angeordnet ist als der Staffelungswinkel β₂ der zweiten Schaufel, sodass die Vorderkanten der ersten und zweiten Schaufel einen geringeren Abstand in Umfangsrichtung zueinander aufweisen als die Hinterkanten der ersten und zweiten Schaufel.

Im Gegensatz zu herkömmlichen Austrittsleitgittern, bei denen alle Schaufeln im gleichen Staffelungswinkel angeordnet sind, sieht die Erfindung vor, dass die Austrittsleitgitter, die sich vor der Stützstrebe befinden, unterschiedliche Staffelungswinkel β₁, β₂ aufweisen, sodass sich zwischen der ersten und zweiten Schaufel eine Passage bildet, die sich in Strömungsrichtung erweitert. Ferner ist der Passageneintritt zwischen der ersten und zweiten Schaufel im Vergleich zu den benachbarten Schaufeln verkleinert, sodass ein im Vergleich zu den anderen Passagen geringerer Anteil der Strömung zwischen der ersten und zweiten Schaufel strömt. Durch die Erweiterung der zwischen der ersten und zweiten Schaufel gebildeten Passage wird die Strömung verzögert, wodurch der Druck verringert wird. Dadurch wird erreicht, dass der statische Druck vor der Stützstrebenvorderkante der Stützstrebe geringer ist, sodass auch die Auswirkung des statischen Drucks vor der Stützstrebe auf den Bereich stromauf und insbesondere den Bereich in Strömungsrichtung vor dem Austrittsleitgitter geringgehalten wird. Dadurch ist der letzte Rotor des Niederdruckverdichters einem relativ gleichmäßigen statischen Druck ausgesetzt.

Es kann auch vorgesehen sein, dass in dem in Strömungsrichtung stromauf gebildeten Projektionsbereich der jeweiligen Stützstrebe stromauf vor der Stützstrebe eine dritte Schaufel des Austrittsleitgitters angeordnet ist, die in Umfangsrichtung neben der zweiten Schaufel auf der von der ersten Schaufel angewandten Seite angeordnet ist, wobei die dritte Schaufel in einem größeren Staffelungswinkel β₃ angeordnet ist als der Staffelungswinkel β₂ der zweiten Schaufel, sodass die Vorderkanten der zweiten und dritten Schaufel einen geringeren Abstand in Umfangsrichtung aufweisen als die Hinterkanten der zweiten und dritten Schaufel. Mit anderen Worten: In dem stromauf gerichteten Projektionsbereich einer Stützstreben können drei Schaufeln, die erste, die zweite und die dritte Schaufel, angeordnet sein, wobei die jeweils zwischen den Schaufeln gebildeten Passagen sich in Strömungsrichtung erweitern. Genauso wie bei der Passage zwischen der ersten und zweiten Schaufel wird in der Passage zwischen der zweiten und dritten Schaufel erreicht, dass die Strömung verzögert wird, sodass der Druck sinkt und somit ein geringerer statischer Druck durch die Strömung, die zwischen der zweiten und dritten Schaufel auf die Stützstrebenvorderkante trifft, herrscht.

Die Ausgestaltung der ersten und zweiten Schaufel oder der ersten und zweiten und dritten Schaufel ist dabei ferner so gewählt, dass eine Umströmung der Stützstrebenvorderkante in vorteilhafter Weise erfolgt.

Die erste, die zweite oder die erste, zweite und dritte Schaufel können einen gleichen Krümmungsverlauf und/oder eine gleiche Profilierung aufweisen. Insbesondere kann vorgesehen sein, dass alle Schaufeln des Austrittsleitgitters den gleichen Krümmungsverlauf und/oder die gleiche Profilierung aufweisen. Mit anderen Worten: Es kann vorgesehen sein, dass die Schaufeln des Austrittsleitgitters die gleiche Form aufweisen und sich lediglich in ihrem Abstand und dem Staffelungswinkel unterscheiden. Dadurch ist eine vergleichsweise einfache Konstruktion des Austrittsleitgitters verwirklicht.

Zumindest einzelne Schaufeln des Austrittsleitgitters, die außerhalb der in Strömungsrichtung stromauf gebildeten Projektionsbereiche der Stützstreben angeordnet sind, können an die Staffelungswinkel β₁ und β₂ der ersten und zweiten Schaufeln oder an die Staffelungswinkel β₁ und β₃ der ersten und dritten Schaufeln angepasste Staffelungswinkel βᵢ aufweisen. Mit anderen Worten: Die Schaufeln, die zwischen den Bereichen der ersten und zweiten Schaufel bzw. der ersten und zweiten und dritten Schaufel angeordnet sind und somit nicht im Projektionsbereich einer Stützstrebe sind, besitzen einen Staffelungswinkel, der an die Staffelungswinkel der ersten, zweiten oder dritten Schaufel angepasst ist. Beispielsweise kann in einem Austrittsleitgitter ein Bereich zwischen einer dritten Schaufel, die vor einer ersten Stützstrebe angeordnet ist, und einer ersten Schaufel, die vor einer weiteren Stützstrebe angeordnet ist, gebildet sein, wobei die Schaufeln in diesem Bereich, die näher an der dritten Schaufel sind, Staffelungswinkel aufweisen, die dem Staffelungswinkel β₃ angenähert sind, wohingegen die Schaufeln, die näher an der ersten Schaufel sind, Staffelungswinkel aufweisen, die dem Staffelungswinkel β₁ angenähert sind.

Erfindungsgemäß kann vorgesehen sein, dass die Schaufeln, die außerhalb der in Strömungsrichtung stromauf gebildeten Projektionsbereiche zweier benachbarter Stützstreben zwischen der stromauf vor einer der benachbarten Stützstreben angeordneten ersten Schaufel und stromauf vor der anderen der benachbarten Stützstreben angeordneten zweiten Schaufel angeordnet sind, Staffelungswinkel βᵢ aufweisen, die zwischen dem Staffelungswinkel β₁ der stromauf vor einer der benachbarten Stützstreben angeordneten ersten Schaufel und dem Staffelungswinkel β₂ der stromauf vor der anderen der benachbarten Stützstreben angeordneten zweiten Schaufel interpoliert sind.

Es kann auch vorgesehen sein, dass die Schaufeln, die außerhalb der in Strömungsrichtung stromauf gebildeten Projektionsbereiche zweier benachbarter Stützstreben zwischen der stromauf vor einer der benachbarten Stützstreben angeordneten ersten Schaufel und stromauf vor der anderen der benachbarten Stützstreben angeordneten dritten Schaufel angeordnet sind, Staffelungswinkel βᵢ aufweisen, die zwischen dem Staffelungswinkel β₁ der stromauf vor einer der benachbarten Stützstreben angeordneten ersten Schaufel und dem Staffelungswinkel β₃ der stromauf vor der anderen der benachbarten Stützstreben angeordneten dritten Schaufel interpoliert sind.

Somit können die Staffelungswinkel βᵢ der Schaufeln, die im Bereich zwischen zwei benachbarten Stützstreben angeordnet sind, interpoliert sein zwischen den Staffelungswinkeln β₁ und β₂ der angrenzenden ersten und zweiten Schaufeln oder den Staffelungswinkeln β₁ und β₃ der angrenzenden ersten und dritten Schaufeln.

Dadurch werden in den Bereichen zwischen zwei Stützstreben starke Sprünge in den Staffelungswinkeln vermieden, wodurch Ungleichmäßigkeiten in den statischen Drücken reduziert werden.

Der Abstand der Hinterkante der Schaufeln des Austrittsleitgitters, die außerhalb der in Strömungsrichtung stromauf gebildeten Projektionsbereiche der Stützstreben angeordnet sind, kann größer sein als der Abstand der Hinterkante der ersten und zweiten Schaufeln oder der Abstand der Hinterkante der zweiten und dritten Schaufeln. Dabei können insbesondere auch die Abstände der Vorderkanten der Schaufeln des Austrittsleitgitters, die außerhalb der in Strömungsrichtung stromauf gebildeten Projektionsbereiche der Stützstreben angeordnet sind, größer sein als die Abstände der Vorderkanten der ersten und zweiten Schaufeln oder die Abstände der Hinterkante der zweiten und dritten Schaufeln. Mit anderen Worten: Die Passagen, die zwischen den Schaufeln des Austrittsleitgitters, die außerhalb der in Strömungsrichtung stromauf gebildeten Projektionsbereichen der Stützstreben angeordnet sind, sind somit breiter als die durch die erste und zweite oder die zweite und dritte Schaufeln gebildeten Passagen. Dadurch kann die Strömung in diesen Bereichen in vorteilhafter Weise geleitet werden.

Es kann vorgesehen sein, dass Abstände der Hinterkanten von Schaufeln, die außerhalb der in Strömungsrichtung stromauf gebildeten Projektionsbereiche zweier benachbarter Stützstreben angeordnet sind, und zwischen der stromauf vor einer der benachbarten Stützstreben angeordneten ersten Schaufel und stromauf vor der anderen der benachbarten Stützstreben angeordneten zweiten Schaufel angeordnet sind, in Umfangsrichtung zu der Mitte zwischen der ersten und der zweiten Schaufel hin größer werden.

Es kann vorgesehen sein, dass Abstände der Hinterkanten von Schaufeln, die außerhalb der in Strömungsrichtung stromauf gebildeten Projektionsbereiche zweier benachbarter Stützstreben angeordnet sind, und zwischen der stromauf vor einer der benachbarten Stützstreben angeordneten ersten Schaufel und stromauf vor der anderen der benachbarten Stützstreben angeordneten dritten Schaufel angeordnet sind, in Umfangsrichtung zu der Mitte zwischen der ersten bzw. der dritten Schaufel hin größer werden.

In einem Bereich des Austrittsleitgitters, der in Umfangsrichtung zwischen einem Bereich mit einer ersten und zweiten Schaufel bzw. einer ersten, zweiten und dritten Schaufel und einem Bereich mit einer ersten und zweiten Schaufel bzw. mit einer ersten, zweiten und dritten Schaufel angeordnet ist, ist somit vorgesehen, dass die Abstände der Hinterkante der Schaufeln von einem Bereich der ersten und mit erster und zweiter Schaufel bzw. mit erster, zweiter und dritter Schaufel mit zunehmender Entfernung von diesem Bereich zunehmen und dann anschließend wieder zu dem nächsten Bereich mit erster und zweiter Schaufel bzw. mit erster, zweiter und dritter Schaufel hin abnehmen. Dadurch werden große Änderungen von benachbarten Schaufeln und durch diese gebildete Passagen vermieden, sodass die Strömung vergleichsweise gleichmäßig verbleibt.

Im Folgenden wird unter Bezugnahme auf die nachfolgenden Figuren die Erfindung näher erläutert. Es zeigen:
- Fig. 1: eine schematische Darstellung eines Austrittsleitgitters gemäß herkömmlicher Anordnung der Schaufeln,
- Fig. 2: ein Austrittsleitgitter einer erfindungsgemäßen Gasturbine mit zwei vor einer Stützstrebe verändert angeordneten Schaufeln und
- Fig. 3: eine schematische Darstellung eines Austrittsleitgitters einer erfindungsgemäßen Gasturbine mit drei vor einer Stützstrebe angeordneten Schaufeln.

In Fig. 1 ist ein herkömmliches Austrittsleitgitter 1 einer Gasturbine schematisch dargestellt. Wie bereits zuvor beschrieben sind die Schaufeln 5 des herkömmlichen Austrittsleitgitters mit dem gleichen Staffelungswinkel β und dem gleichen Abstand a angeordnet.

In Fig. 1 sind die statischen Drücke in den entsprechenden Abschnitten graphisch dargestellt. Aufgrund der Stützstrebenvorderkante 3a liegt ein erhöhter statischer Druck in dem Bereich hinter dem Austrittsleitgitter vor der Stützstrebe 3 vor. Dieser bewirkt auch einen erhöhten statischen Druck in dem Bereich 7 vor dem Austrittsleitgitter 1, sodass dieser statische Druck auch auf einen Rotor des Niederdruckverdichters aufgeprägt wird.

In den Fig. 2 und 3 sind zwei Ausführungsbeispiele von erfindungsgemäßen Austrittsleitgittern 10 gezeigt. Das Austrittsleitgitter 10 ist an einem Ausgang 70 eines Niederdruckverdichterabschnitts der Gasturbine vor einem ringförmigen Übergangskanal 80 angeordnet. In dem Übergangskanal 80 sind Stützstreben 30 angeordnet.

Das Austrittsleitgitter 10 weist mehrere in Umfangsrichtung nebeneinander angeordnete, profilierte Schaufeln 50, 52, 54 auf, die jeweils in einem Staffelungswinkel β₁, β₂, βᵢ angeordnet sind.

In einem Projektionsbereich 20 der Stützstrebe 30, der stromauf gebildet ist, sind bei dem in Fig. 1 dargestellten Ausführungsbeispiel eine erste Schaufel 52 und eine zweite Schaufel 54 angeordnet. Die erste Schaufel 52 ist in einem kleineren Staffelungswinkel β₁ angeordnet als der Staffelungswinkel β₂ der zweiten Schaufel 54. Dadurch sind die Vorderkanten 52b, 54b der ersten und zweiten Schaufel 52, 54 in einem geringeren Abstand a₁ in Umfangsrichtung angeordnet als die Hinterkanten 52a, 54a der ersten und zweiten Schaufel 52, 54. Die zwischen der ersten und zweiten Schaufel 52, 54 gebildete Passage erweitert sich somit in Strömungsrichtung, sodass der statische Druck der Strömung in dieser Passage in Strömungsrichtung abnimmt. Dadurch ist der statische Druck vor der Stützstrebenvorderkante 30a der Stützstrebe 30 im Vergleich zu der herkömmlichen Anordnung geringer. Gleichzeitig wird eine vorteilhafte Umströmung der Stützstrebenvorderkante 30a erreicht, wie durch die entsprechenden Pfeile angedeutet ist.

Bei dem in Fig. 3 dargestellten Ausführungsbeispiel befindet sich in dem Projektionsbereich 20 der Stützstrebe 30 neben der ersten und zweiten Schaufel 52, 54 auch eine dritte Schaufel 56. Die dritte Schaufel 56 ist auf der von der ersten Schaufel 52 abgewandten Seite der zweiten Schaufel 54 angeordnet und weist einen größeren Staffelungswinkel β₃ auf als der Staffelungswinkel β₂ der zweiten Schaufel 54. Dadurch ist auch die Passage, die zwischen der zweiten und dritten Schaufel 54, 56 gebildet ist, derart ausgestaltet, dass sie sich in Strömungsrichtung erweitert. Auch bei dem in Fig. 3 dargestellten Ausführungsbeispiel wird eine vorteilhafte Umströmung der Stützstrebenvorderkante 30a erreicht und aufgrund der Verringerung der Strömungsgeschwindigkeit ein niedrigerer statischer Druck in dem Austrittsleitgitter 10 erreicht.

Der Staffelungswinkel βᵢ der Schaufeln 50, die sich außerhalb der Projektionsbereiche 20 der Stützstreben 30 befinden, sind dabei an die Staffelungswinkels β₁ und β₂ der ersten und zweiten Schaufel 52, 54 oder den Staffelungswinkel β₁ und β₃ der ersten und dritten Schaufel 52, 56 angepasst.

Bei dem in Fig. 2 dargestellten Ausführungsbeispiel sind beispielsweise die Staffelungswinkel βᵢ der sich rechts von dem Projektionsbereich 20 befindlichen Schaufeln 50 an den Staffelungswinkel β₂ der zweiten Schaufel 54 angepasst, wohingegen die Staffelungswinkel β₁ der Schaufeln 50, die sich links von dem Projektionsbereich 20 befinden, an den Staffelungswinkel β₁ der ersten Schaufel 52 angepasst sind. Es kann beispielsweise vorgesehen sein, dass die Staffelungswinkel βᵢ der Schaufeln 50, die zwischen einem Projektionsbereich 20 einer Stützstrebe 30 und dem Projektionsbereich 20 einer benachbarten Stützstrebe 30 angeordnet sind, interpoliert sind, so dass sich der Staffelungswinkel βᵢ in kleinen Schritten ändert.

Ferner kann vorgesehen sein, dass die Abstände aᵢ der Hinterkanten 50a der Schaufeln 50 größer sind als der Abstand aᵢ zwischen den Hinterkanten 52a und 54a der ersten und zweiten Schaufel 52, 54 und als der Abstand a₂ der Hinterkanten 54a, 56a der zweiten und dritten Schaufel 54, 56.

### Bezugszeichenliste

- 1: herkömmliches Austrittsleitgitter
- 3: Stützstrebe
- 3a: Stützstrebenvorderkante
- 5: Schaufel
- 5a: Schaufelhinterkante
- 7: Bereich
- 10: Austrittsleitgitter
- 20: Projektionsbereich
- 30: Stützstrebe
- 30a: Stützstrebenvorderkante
- 50: Schaufel
- 50a: Hinterkante
- 52: erste Schaufel
- 52a: Hinterkante
- 52b: Vorderkante
- 54: zweite Schaufel
- 54a: Hinterkante
- 54b: Vorderkante
- 56: dritte Schaufel
- 56a: Hinterkante
- 56b: Vorderkante
- 70: Ausgang
- 80: Übergangskanal
- a₁: Abstand
- a₂: Abstand
- aᵢ: Abstand
- β₁: Staffelungswinkel
- β₂: Staffelungswinkel
- β₃: Staffelungswinkel
- ßi: Staffelungswinkel

## Patentansprüche

1. Gasturbine mit einem Niederdruckverdichterabschnitt und einem Hochdruckverdichterabschnitt, mit einem ringförmigen Übergangskanal (80), der den Niederdruckverdichterabschnitt mit dem Hochdruckverdichterabschnitt verbindet, und mit in dem Übergangskanal (80) angeordneten Stützstreben (30), wobei an einem Ausgang des Niederdruckverdichterabschnitt ein Austrittsleitgitter (10) mit mehreren in Umfangsrichtung nebeneinander angeordneten, profilierten Schaufeln (50, 52, 54, 56) angeordnet ist, wobei die Schaufeln (50, 52, 54, 56) jeweils in einem Staffelungswinkel angeordnet sind,
**dadurch gekennzeichnet, dass**
jeweils im in Strömungsrichtung stromauf gebildeten Projektionsbereich (20) einer Stützstrebe (30) stromauf vor der jeweiligen Stützstrebe (30) zumindest eine erste Schaufel (52) des Austrittsleitgitters (10) und eine zweite Schaufel (54) des Austrittsleitgitters (10) angeordnet sind, wobei die zweite Schaufel (54) in Umfangsrichtung zu der ersten Schaufel (52) benachbart angeordnet ist und wobei die erste Schaufel (52) in einem kleineren Staffelungswinkel β₁ angeordnet ist als der Staffelungswinkel β₂ der zweiten Schaufel (54), so dass die Vorderkanten (52b, 54b) der ersten und zweiten Schaufel(52, 54) einen geringeren Abstand in Umfangsrichtung zueinander aufweisen als die Hinterkanten (52a, 54a) der ersten und zweiten Schaufel (52, 54).

2. Gasturbine nach Anspruch 1, **dadurch gekennzeichnet, dass** in dem in Strömungsrichtung stromauf gebildeten Projektionsbereich (20) der jeweiligen Stützstrebe (30) stromauf vor der Stützstrebe (30) eine dritte Schaufel (56) des Austrittsleitgitters (10) angeordnet ist, die in Umfangsrichtung neben der zweiten Schaufel (54) auf der von der ersten Schaufel (52) abgewandten Seite angeordnet ist, wobei die dritte Schaufel (56) in einem größeren Staffelungswinkel β₃ angeordnet ist als der Staffelungswinkel β₂ der zweiten Schaufel (54), so dass die Vorderkanten (54b, 56b) der zweiten und dritten Schaufel (54, 56) einen geringeren Abstand in Umfangsrichtung aufweisen als die Hinterkanten (54a, 56a) der zweiten und dritten Schaufeln (54, 56).

3. Gasturbine nach Anspruch 1 oder 2, **dadurch gekennzeichnet, dass** die ersten und zweiten Schaufeln (52, 54) oder die ersten, zweiten und dritten Schaufeln (52,54, 56) einen gleichen Krümmungsverlauf und/oder eine gleiche Profilierung aufweisen.

4. Gasturbine nach Anspruch 3, **dadurch gekennzeichnet, dass** alle Schaufeln (50, 52, 54, 56) des Austrittsleitgitters (10) den gleichen Krümmungsverlauf und/oder die gleiche Profilierung aufweisen.

5. Gasturbine nach einem der Ansprüche 1 bis 4, **dadurch gekennzeichnet, dass** zumindest einzelne Schaufeln (50) des Austrittsleitgitters (10), die außerhalb der in Strömungsrichtung stromauf gebildeten Projektionsbereiche (20) der Stützstreben (30) angeordnet sind, an die Staffelungswinkel β₁ und β₂ der ersten und zweiten Schaufeln (52, 54) oder an die Staffelungswinkel β₁ und β₃ der ersten und dritten Schaufeln (52, 56) angepasste Staffelungswinkel βᵢ aufweisen.

6. Gasturbine nach einem der vorangegangenen Ansprüche, **dadurch gekennzeichnet, dass** die Schaufeln (50), die außerhalb der in Strömungsrichtung stromauf gebildeten Projektionsbereiche (20) zweier benachbarter Stützstreben (30) zwischen der stromauf vor einer der benachbarten Stützstreben (30) angeordneten ersten Schaufel (52) und stromauf vor der anderen der benachbarten Stützstreben (30) angeordneten zweiten Schaufel (54) angeordnet sind, Staffelungswinkel βᵢ aufweisen, die zwischen dem Staffelungswinkel β₁ der stromauf vor einer der benachbarten Stützstreben (30) angeordneten ersten Schaufel (52) und dem Staffelungswinkel β₂ der stromauf vor der anderen der benachbarten Stützstreben (30) angeordneten zweiten Schaufel (54) interpoliert sind.

7. Gasturbine nach einem der vorangegangenen Ansprüche, **dadurch gekennzeichnet, dass** die Schaufeln (50), die außerhalb der in Strömungsrichtung stromauf gebildeten Projektionsbereiche (20) zweier benachbarter Stützstreben (30) zwischen der stromauf vor einer der benachbarten Stützstreben (30) angeordneten ersten Schaufel (52) und stromauf vor der anderen der benachbarten Stützstreben (30) angeordneten dritten Schaufel (56) angeordnet sind, Staffelungswinkel βᵢ aufweisen, die zwischen dem Staffelungswinkel β₁ der stromauf vor einer der benachbarten Stützstreben (30) angeordneten ersten Schaufel (52) und dem Staffelungswinkel β₃ der stromauf vor der anderen der benachbarten Stützstreben (30) angeordneten dritten Schaufel (56) interpoliert sind.

8. Gasturbine nach einem der Ansprüche 1 bis 7, **dadurch gekennzeichnet, dass** der Abstand aᵢ der Hinterkante (50a) der Schaufeln (50) des Austrittsleitgitters (10), die außerhalb der in Strömungsrichtung stromauf gebildeten Projektionsbereiche (20) der Stützstreben (30) angeordnet sind, größer ist als der Abstand a₁ der Hinterkanten (52a, 54a) der ersten und zweiten Schaufeln oder der Abstand a₂ der Hinterkanten (54a, 56a) der zweiten und dritten Schaufeln (54, 56).

9. Gasturbine nach Anspruch 8, **dadurch gekennzeichnet, dass** Abstände aᵢ der Hinterkanten (50a) von Schaufeln (50), die außerhalb der in Strömungsrichtung stromauf gebildeten Projektionsbereiche (20) zweier benachbarter Stützstreben (30) angeordnet sind, und zwischen der stromauf vor einer der benachbarten Stützstreben (30) angeordneten ersten Schaufel (52) und stromauf vor der anderen der benachbarten Stützstreben (30) angeordneten zweiten Schaufel (54) angeordnet sind, in Umfangsrichtung zu der Mitte zwischen der ersten und der zweiten Schaufel (52, 54) hin größer werden.

10. Gasturbine nach Anspruch 8, **dadurch gekennzeichnet, dass** Abstände aᵢ der Hinterkanten (50a) von Schaufeln (50), die außerhalb der in Strömungsrichtung stromauf gebildeten Projektionsbereiche (20) zweier benachbarter Stützstreben (30) angeordnet sind, und zwischen der stromauf vor einer der benachbarten Stützstreben (30) angeordneten ersten Schaufel (52) und stromauf vor der anderen der benachbarten Stützstreben (30) angeordneten dritten Schaufel (56) angeordnet sind, in Umfangsrichtung zu der Mitte zwischen der ersten und der dritten Schaufel (52,56) hin größer werden.
